# EUROPÄISCHE PATENTSCHRIFT

(11) **EP 1 079 958 B1**
(45) Veröffentlichungstag und Bekanntmachung des Hinweises auf die Patenterteilung: **12.06.2002**
(21) Anmeldenummer: 99907556.7
(22) Anmeldetag: 17.02.1999
(51) Int. Cl.: B26B 19/10

(54) **TROCKENRASIERAPPARAT**
ELECTRIC RAZOR
RASOIR ELECTRIQUE

(30) Priorität: 16.05.1998 DE 19822094
(43) Veröffentlichungstag der Anmeldung: 07.03.2001
(73) Patentinhaber: Braun GmbH, 61476 Kronberg (DE)
(72) Erfinder: BEST, Bernhard, D-61440 Oberursel (DE); GUDAT, Ingeborg, D-60437 Frankfurt am Main (DE); ONTL, Rainer, D-65760 Eschborn (DE); WETZEL, Matthias, D-61137 Schöneck (DE)
(86) Internationale Anmeldenummer: EP9901051
(87) Internationale Veröffentlichungsnummer: WO9959781

(56) Entgegenhaltungen:
- DE-A- 3 743 181
- DE-A- 19 722 149
- DE-C- 4 312 060
- DE-C- 19 633 824
- DE-U- 8 227 546

## Beschreibung

Die Erfindung bezieht sich auf einen Trockenrasierapparat.

Aus der DE 197 22 149 A1 ist ein Trockenrasierapparat bekannt, bei dem an den Längsseiten des Scherkopfrahmens Kammelemente aufweisende Einfädelkämme befestigt und innerhalb des Scherkopfrahmens zwei Kurzhaarschneidsysteme sowie zwei Langhaarschneidsysteme floatend angeordnet sind. Die U-förmig ausgebildeten, Schlitze und Stege aufweisenden, Obermesser der beiden Langhaarschneidsysteme sind jeweils entlang einer der dem Scherkopfrahmen zugewandten Außenseite eines Kurzhaarschneidsystems angeordnet. Die sich quer zur Längsrichtung des Obermessers erstreckenden Schlitze sind keilförmig gestaltet mit einer größeren Öffnungsweite auf der dem Scherkopfrahmen zugewandten Außenseite und einem geringeren Öffnungsquerschnitt auf der dem Obermesser des Kurzhaarschneidsystem zugewandten Innenseite. Eine derartige Formgebung der Schlitze in dem Obermesser ermöglicht, lediglich ein Eindringen von Haaren in den Schneidbereich in einer vom Scherkopfrahmen zum Kurzhaarschneidsystem führenden Bewegungsrichtung, jedoch nicht in der hierzu entgegengesetzten Bewegungsrichtung. Zum Schneiden von langen und kurzen Haaren in bei Trockenrasierapparaten üblicher Weise stattfindenden entgegengesetzten Bewegungsrichtungen ist demzufolge bei dem bekannten Trockenrasierapparat an jeder dem Scherkopfrahmen zugewandten Außenseite eines Kurzhaarschneidsystems ein Langhaarschneidsystem vorgesehen.

Aus der DE 37 43 181 A1 ist es bekannt, einem Kurzhaarschneidsystem eines Trockenrasierapparates zwei als Trimmer ausgebildete Haarschneidsysteme zuzuordnen, um in entgegengesetzten Bewegungsrichtungen des Scherkopfes über die Haut sowohl lange als auch kurze Haare zu schneiden. Den zu Trimmzwecken scharfkantig ausgebildeten Schneidzähnen des jeweiligen Trimmers ist jeweils ein Hautführungselement bzw. Hautspannelement in einem gewissen Abstand zugeordnet. Durch diesen vorgegebenen Abstand ist gewährleistet, daß die Schneidzähne in Kontakt mit der gespannten Haut gelangen, um längere Haare an der Hautoberfläche abzuschneiden. Anhand einer Benutzung eines derartigen Trockenrasierapparates ist feststellbar, daß die vorgeschalteten Hautführungselemente die Haut nicht davor schützen, mit den scharfkantigen Schneidkanten der Schneidzähne der vorgesehenen Trimmeinrichtungen in Berührung zu kommen. Verletzungen der Haut sind sonach nicht ausgeschlossen.

Aus der DE 196 33 824 C1 ist es bekannt, einem verstellbar gelagerten Trimmsystem ein federnd gelagertes Schutzelement derart zuzuordnen, daß in einer Gebrauchsstellung die Schneidkante der Schneidzähne des Trimmers von dem Schutzelement bedeckbar ist. Dieses Dokument ist als Beschreibung des nächstliegenden Standes der Technik und offenbart einen Trockenrasierapparat mit den folgenden Merkmalen:
einem Gehäuse
- einem einzigen Kurzhaarschneidsystem;
- auf einer der Außenseiten ist seitlich neben dem einzigen Kurzharschneidsystem ein einziges Langhaarschneidsystem angeordnet,
- das Langhaarschneidsystem besteht aus einem Obermesser und einem diesem zugeordneten Untermesser und ist mittels eines Trägerelementes in vertikaler Richtung bewegbar
- das Obermesser weist Kammelemente auf;
- den Kammelementen des Obermessers ist ein Kammelement aufweisender Einfädelkamm zugeordnet,
- die Kammelemente des Einfädelkamms sind gemeinsam mit den Kammelementen des Obermessers in vertikaler Richtung bewegbar.

Aus der DE 82 27 546 U1 ist ein Trockenrasierapparat mit einem Gehäuse und einem Scherkopfrahmen bekannt, in dem ein einziges Kurzhaarschneidsystem und ein einziges im wesentlichen U-förmig ausgestaltetes Langhaarschneidsystem an einer Außenseite des Kurzhaarschneidsystems vorgesehen ist.

Aufgabe der Erfindung ist es, einen preiswerten Trockenrasierapparat zu schaffen, mit dem gewährleistet ist, daß auch bei entgegengesetzten Bewegungsrichtungen des Trockenrasierapparates über die zu rasierende Hautfläche in jeder Bewegungsrichtung sowohl längere Haare als auch kurze Haare geschnitten werden, ohne Hautreizungen in Kauf nehmen zu müssen.

Diese Aufgabe wird nach der Erfindung durch die Merkmale des Anspruchs 1 gelöst.

Ein wesentlicher Vorteil der Erfindung besteht in einer Reduzierung der Anzahl der Schneidsysteme auf ein Minimum unter Gewährleistung einer optimalen Nutzung der unterschiedlich ausgebildeten Schneidsysteme in den jeweiligen Bewegungsrichtungen des Scherkopfes des Trockenrasierapparates über die zu rasierende Hautfläche. Eine optimale Zuführung von langen Haaren sowie hervorragende Hautschonung in den jeweiligen Bewegungsrichtungen des im wesentlichen U-förmig ausgebildeten Obermessers über die Haut wird über die Kombination der an beiden Längsseiten des Obermessers gegenüber dessen Längsseitenwände hervorstehenden Kammelemente mit den diesen Kammelementen zugeordneten weiteren Kammelementen, die an den Einfädelkämmen vorgesehen sind, erreicht.

Diese an den beiden Längsseiten des Langhaarschneidsystems vorgesehene als Haareinfädelvorrichtung wirkenden Kammelemente ermöglichen eine Anordnung des Langhaarschneidsystems und Kurzhaarschneidsystems auf einer im wesentlichen gemeinsamen horizontalen Ebene zur Ausübung einer hautschonenden Kombinationsrasur.

Ausgehend von dieser horizontalen Ebene, die für eine Kombinationsrasur von besonderem Vorteil ist, gewährleistet die schwimmende Anordnung des Langhaarschneidsystems mit sämtlichen Kammelementen im Scherkopfrahmen unter Sicherstellung eines beidseitigen hautgeschützten Einkämmens und Schneidens von langen Haaren eine kontinuierliche Anpassung des Langhaarschneidsystems an die Konturen der zu rasierenden Hautfläche. Dies gilt für Scherköpfe von Trockenrasierapparaten, deren Kurzhaarschneidsystem im Scherkopfrahmen sowohl unbewegbar als auch floatend gelagert ist, gleichermaßen.

Nach einer konstruktiv einfachen Ausführungsform der Einfindung sind die Einfädelkämme an einem Trägerelement des U-förmigen Obermessers vorgesehen.

Nach einer sehr preiswert herstellbaren Ausführungsform der Erfindung ist das Einfädelelmente aufweisende Langhaarschneidsystem als vormontierbare Baugruppe mit dem Einfädelkämme aufweisenden Trägerelement koppelbar. Der preiswerte Vorteil ergibt sich unter anderem durch den Einsatz eines bereits vorhandenen oder auch anderweitig einsetzbaren kompletten Langhaarschneidsytems bestehend aus Obermesser, Untermesser mit Kupplungsstück sowie Untermesserandruckfeder - siehe DE 43 12 060 C1 - in Kombination mit einem Einfädelkämme aufweisenden Trägerelement mittels dem die gemeinsame floatende Bewegung im Scherkopfrahmen herstellbar ist.

Vorzugsweise sind die Einfädelkämme durch zwei in Längsrichtung parallel zueinander verlaufende Wände mit angeformten Kammelementen gebildet.

Nach einer bevorzugten Ausführungsform der Erfindung sind die Wände an ihren in Längsrichtung liegenden Enden jeweils mittels einer Querwand verbunden. In weiterer Ausgestaltung dieser Ausführungsform ist das Einfädelelemente aufweisende Langhaarschneidsystem zwischen den parallelen Wänden vorgesehen. Die hüllenartige Gehäuseform nach dieser Ausführungsform ist besonders geeignet zur Aufnahme und Befestigung eines kompletten mit zwei Reihen von Einfädelelementen ausgestatteten Langhaarschneidsystems.

Die entgegengegesetzt zu den beiden Kammreihen offene Gehäusehülse ermöglicht auf einfache Weise die Koppelung des Untermessers des Langhaarschneidsystems über ein unter Einwirkung eines Federelementes stehenden Kopplungselementes mit einem Antriebselement des elektrischen Antriebes des Trockenrasierapparates.

Zwecks Gewährleistung eines hervorragenden Zusammenwirkens von Langhaarschneidsystem, Kammelementen und Kurzhaarschneidsystem sind an dem Trägerelement und dem Scherkopfrahmen zusammenwirkende Führungselemente zur Steuerung der vertikalen Bewegbarkeit des Langhaarschneidsystems und der Kammelemente vorgesehen.

Nach einer bevorzugten Ausführungsform der Erfindung ist das Trägerelement gegen die Federkraft von wenigstens einem Federelement bewegbar. Nach einer einfachen und sonach preiswerten Ausführungsform ist das Federelement in einem den elektrischen Antrieb mit dem Untermesser des Langhaarschneidsystems koppelbaren Kupplungselement vorgesehen.

Nach einer weiteren Ausführungsform der Erfindung ist das Federelement zwischen Trägerelement und Scherkopfrahmen vorgesehen.

Eine hervorragende Hautschonung wird nach der Erfindung dadurch erzielt, daß die äußere Kontur eines jeweiligen Kammelementes eines Einfädelkammes in die äußere Kontur des jeweils benachbarten Kammelementes des Obermessers übergeht. Nach einer weiteren Ausführungsform der Erfindung ist vorgesehen, daß die Kammelemente des Einfädelkammes unterhalb der Kammelemente des Obermessers vorgesehen sind. Nach einer weiteren vorteilhaften Ausführungsform der Erfindung sind die Kammelemente des Einfädelkammes den Kammelementen des Obermessers vorgelagert.

Die Hautschonung wird nach der Erfindung dadurch verstärkt, daß die Kammelemente des Einfädelkammes im Bereich ihrer zur Anlage an die Haut gelangenden Flächen abgerundet sind. Ein weiterer Vorteil ergibt sich nach der Erfindung durch einen stufenlosen Übergang der Außenflächen der Kammelemente des Einfädelkammes zu den Kammelementen des Obermessers.

Nach einem bevorzugten Ausführungsbeispiel der Erfindung ist der Einfädelkamm mit einer weiten Kammzähnung versehen und in weiterer Ausgestaltung dieser Ausführungsform das Obermesser mit einer engen Kammzähnung der Einfädelelemente versehen. Diese Ausbildung der Kammzähne sowie deren Zuordnung zueinander bewirkt in Verbindung mit der floatenden Bewegbarkeit des Langhaarschneidsystems ein optimales Erfassen, Ausrichten und Einkämmen von langen Haaren in den Schneidbereich des Langhaarschneidsystems, wobei die Hautschonung durch Abrundung sämtlicher Kanten der mit der Haut in Berührung kommenden Kammelemente sichergestellt ist.

In weiterer Ausgestaltung eines Trockenrasierapparates nach der Erfindung ist vorgesehen, daß das Langhaarschneidsystem in zwei entgegengesetzt zueinander vorgesehenen Stellungen einschaltbar und in einer Zwischenstellung ausschaltbar ist. Vorzugsweise ist bei einer derartigen Ausführungsform das Langhaarschneidsystem in einer im wesentlichen mit der Höhe des Kurzhaarschneidsystems übereinstimmenden Stellung floatend gelagert. Ein weiterer Vorteil stellt sich bei einer derartigen Ausführungsform dadurch ein, daß das Langhaarschneidsystem in einer zum Kurzhaarschneidsystem entgegengesetzten Stellung einschaltbar und arretierbar ist. Die Inbetriebnahme des mit Kammelementen ausgestatteten Langhaarschneidsystems nach der Erfindung in zwei entgegengesetzt zueinander befindlichen Stellungen gewährleistet zum einen eine optimale Kombinationsrasur des floatenden Langhaarschneidsystems mit dem Kurzhaarschneidsystem und in der hierzu entgegengesetzten Stellung eine vom Langhaarschneidsystem nicht beeinträchtigbaren Rasur mit dem Kurzhaarschneidsystem. Eine derartige Rasur ist von Trägem von mehr oder weniger langen Barthaaren erwünscht, um außerhalb einer Trimmkontur befindliche Haare hautnah zum verbleibenden Bart zu kürzen. Sollte bei einer derartigen Rasur trotzdem ein oder mehrere lange Haare des Bartträgers in das Langhaarschneidsystem gelangen, dann wird dieses Haar durch das in dieser Stellung in Betrieb befindliche Langhaarschneidsystem geschnitten. Ein Festklemmen und somit ein schmerzvolles Zupfen des Haares wird demzufolge vermieden.

Um mit dem Trockenrasierapparat auch ein Trimmen von Haarkonturen zu ermöglichen, ist ein Trimmsystem zusätzlich am Gehäuse vorgesehen.

Ein Ausführungsbeispiel der Erfindung ist in der Zeichnung dargestellt und wird im folgenden näher erläutert. Es zeigt:
- Fig. 1: eine perspektivische Darstellung eines Trockenrasierapparates mit abgenommenem Scherkopf sowie mit einem Teilschnitt durch eine Gehäusewand sowie durch ein Trimmsystem
- Fig. 2: eine Explosionsdarstellung der oberen Hälfte eines Trockenrasierapparates mit abgenommenem Scherkopf,
- Fig. 2a: eine perspektivische Darstellung des Steuerelementes nach Fig. 2, mit einer Sicht auf die Innenseite,
- Fig. 3: eine Explosionsdarstellung der Bauelemente eines Langhaarschneidsystems,
- Fig. 4: eine perspektivische Darstellung eines Trägerelementes mit darin angeordnetem Langhaarschneidsystem sowie Teilschnitt durch den Befestigungsbereich des Langhaarschneidsystems im Trägerelement,
- Fig. 5: einen Schnitt durch das Langhaarschneidsystem und das Trägerlement,
- Fig. 6: eine perspektivische Darstellung eines Trägerelementes mit eingebautem Langhaarschneidsystem sowie Kupplungselement des Untermessers,
- Fig. 7: eine Seitenansicht auf eine Stirnseitenwand, auf ein Kurzhaarschneidsystem sowie Trägerelement in einer unteren Stellung,
- Fig. 8: eine Seitenansicht auf eine Stirnseitenwand, auf ein Kurzhaarschneidsystem sowie Trägerelement in einer oberen Stellung.

Fig. 1 zeigt einen Trockenrasierapparat TR, in dessen Gehäuse 1 ein Betätigungsschalter 2 mit einem Arretierungsschalter 80 sowie ein Trimmsystem 3 verstellbar gelagert sind. Das Trimmsystem 3 besteht aus einem feststehenden gezahnten Kamm sowie einer oszillierend angetriebenen gezahnten Klinge. Das Trimmsystem 3 ist beispielsweise oberhalb des Betätigungsschalters 2 am Gehäuse 1 schwenkbar vorgesehen.

Das parallel zur oberen Gehäuseseite 5 verlaufende Untermesser 6 eines Kurzhaarschneidsystems K sowie das unter Einwirkung eines Federelementes 7 stehende Kupplungselement 8 für das Langhaarschneidsystem 23 - siehe Fig. 2 - sind mit einem im Gehäuse 1 vorgesehenen elektrischen Antrieb gekoppelt.

Das Gehäuse 1 ist beispielsweise aus zwei Gehäuseschalen 81, 82 zusammengesetzt. Der Scherkopfrahmen 10 - siehe Fig. 2 - ist auf die obere Gehäuseseite 5 zwischen zwei am Gehäuse 1 vorgesehenen Stirnseitenwänden 83, 84 aufsetzbar und mit dem Gehäuse 1 koppelbar. Fig. 1 und Fig. 2 zeigen einen Teilschnitt oberhalb des Betätigungsschalters 2 durch die Gehäuseschale 82 des Gehäuses 1 sowie durch das Trimmsystem 3 derart, daß ein in der Gehäuseschale 82 geführter und aus der oberen Gehäuseseite 5 herausragender Stössel 44 sichtbar wird. Der Stössel 44 ist über eine Steuerplatte 43 und weiteren Steuerelementen mit einem Betätigungsschalter, beispielsweise dem Betätigungsschalter 2, gekoppelt, um dasTrägerelement 24 mit dem darin vorgesehenen Langhaarschneidsystem 23 in vertikaler Richtung - Pfeilrichtung A - in wenigstens zwei unterschiedliche Stellungen zum Kurzhaarschneidsystem K zu verstellen.

Weitere Einzelheiten der Ausbildung des Scherkopfes des Trockenrasierapparates TR insbesondere des auf die obere Gehäuseseite 5 aufsetzbaren Scherkopfrahmens 10 mit dem darin vorgesehenen Kurzhaarschneidsystem K sowie Langhaarschneidsystem 23 und Trägerelement 24 ergeben sich aus der Explosionsdarstellung gemäß Fig. 2 und werden im folgenden näher erläutert.

Das dem Untermesser 6 zugeordnete Obermesser 11 des Kurzhaarschneidsystems K besteht beispielsweise aus einer Scherfolie, die im Scherkopfrahmen 10 gewölbt eingespannt ist. Der Scherkopfrahmen 10 mit dem Obermesser 11 und dem Langhaarschneidsystem 23 ist mittels einer an den Stirnseiten des Gehäuses 1 vorgesehenen Verriegelungsvorrichtung 13 mit dem Gehäuse 1 abnehmbar koppelbar.

Ein aus einem Obermesser 18, einem Untermesser 19 - siehe Fig. 3 - und einem Kupplungselement 20 gebildetes Langhaarschneidsystem 23 ist in einem Trägerelement 24 einsetzbar und dort mittels einem Befestigungselement 21 und 22 gehalten. Das Trägerelement 24 bildet mit dem Langhaarschneidsystem 23 zusammen eine Baueinheit derart, daß Trägerelement 24 und Langhaarschneidsystem 23 gemeinsam in vertikaler Richtung - Pfeilrichtung A - hin und her bewegbar gelagert sind. Hierzu sind beispielsweise an den Querwänden 25 und 26 Führungsnuten 31, 32 - siehe Fig. 6 - sowie an den Innenseitenwänden 16 und 17 der Stirnseiten des Scherkopfrahmens 10 Führungselemente 27, 28 vorgesehen. Die in vertikaler Richtung - Pfeilrichtung A- vorgesehene schwimmende Bewegung von Trägerelement 24 und Langhaarschneidsystem 23 wird durch den Eingriff der Steuernocken 37 und 38 in die Steuerelemente 39, 40 gesteuert und durch die vorgesehene Länge der in vertikaler Richtung verlaufenden als Steuernut ausgebildeten Steuerelemente 39, 40 begrenzt. Bei der Ausführungsform nach den Fig. 1 und Fig. 2 sind Trägerelement 24 und Langhaarschneidsystem 23 gegen die Federwirkung des Federelementes 7 in vertikaler Richtung - Pfeilrichtung A - hin- und herbewegbar.

Eine derartige schwimmende Bewegung von Trägerelement 24 und Langhaarschneidsystem 23 kann auch durch eine andere Federanordnung bewirkt werden, z.B. durch die Anordnung von zwei Federelementen, die sich einerseits an einer Wand des Scherkopfrahmens 10 und andererseits an einer Wand des Trägerelementes 24 abstützen - nicht dargestellt -. An den in Längsrichtung verlaufenden Wänden 33 und 34 des Trägerelementes 24 sind Kammelemente 35 und 36 mit einer groben Kammzähnung gegenüber der feinen Kammzähnung der Kammelemente E - siehe Fig. 3 - des Langhaarschneidsystem 23 vorgesehen. An den Wänden 33 und 34 sind Steuernocken 37 und 38 - siehe Fig. 5 - angeformt, über die in Zusammenwirken mit Steuerelementen 39 und 40 das Trägerelement 24 mit dem Langhaarschneidsystem 23 gesteuert und geführt in eine der vorgesehenen Betriebsstellungen transportiert werden - siehe Fig. 7 und Fig. 8 - und zwar über ein schwenkbar gelagertes Steuerelement 72 und den bewegbar gelagerten Stößel 44 durch Betätigung des mit dem Stößel 44 gekoppelten Betätigungsschalters 2.

Fig. 2a zeigt die im montierten Zustand dem Trägerelement 24 zugewandte Seite des Steuerelementes 72. An den gegenüberliegenden Enden des Steuerelementes 72 ist jeweils ein Steuernocken 50, 51 angeformt. Mittels einem keilförmig ausgebildeten Lager 52 ist das Steuerelement 72 an einer ebenfalls keilförmig ausgebildeten Lagerstelle 47, die an der Innenwand des Scherkopfrahmens 10 vorgesehen ist, schwenkbar gelagert, um mittels Eingriff des Steuernockens 51 in das schlitzförmig ausgebildete Steuerelement 42, das Trägerelement 24 mit montiertem Langhaarschneidsystem 23 in einer Pfeilrichtung A, entsprechend der Betätigungsbewegung des Betätigungsschalters 2 zu verstellen. Der als Steuerelement 42 ausgebildete Schlitz ist in Längsrichtung der Wand 34 verlaufend in der Wand 34 vorgesehen, um eine horizontale Bewegungskomponente des Steuernockens 51 des schwenkbar gelagerten Steuerelementes 72 auszugleichen. Das Steuerelement 41 ist als eine bogenförmig verlaufende Nut ausgebildet, deren Bogenform durch den Schwenkbogen des in die Nut eingreifenden Steuernockens 50 um die Lagerstelle 47/52 bestimmt ist.

Fig. 3 zeigt eine Ausführungsform eines Scherkopfes 48 der als Langhaarschneidsystem 23 mit gegenüber den Längsseitenwänden 59 und 61 des Obermessers 18 hervorstehenden Kammelementen E - siehe Fig. 5 - ausgebildet ist. Das Obermesser 18 besteht bei diesem Ausführungsbeispiel aus einem Blechteil, indem beispielsweise durch Anwendung eines Stanzverfahrens eine Vielzahl von Schlitzen 53 und diese teilweise verbindenden in Längsrichtung des Obermessers 18 verlaufenden weiteren Schlitzen 54 Stege 55, 56, 57, 58 gebildet sind. Mittels eines Preßverfahrens wird anschließend das Blechteil in eine U-Form gepreßt, derart, daß die quer zur Längsrichtung des Obermessers 18 verlaufenden Stege 55, 56 in Bezug auf die äußere Kontur der beiden abgewinkelt zum Wandelement 60 verlaufenden Längsseitenwände 59 und 61 hervorstehen - siehe Schnittdarstellung nach Fig. 5

Der jeweilige gegenüber den Längsseitenwänden 59, 61 hervorstehende Teil der Stege 55, 56 bewirkt als Kammelement E die Einfädelung von Haaren in den Schneidbereich des Obermessers 18.

Bei dem in Fig. 3 dargestellten Ausführungsbeispiel ist darüber hinaus die Anordnung und Formgebung der Schlitze 53 und 54 zueinander derart getroffen, daß in dem Wandelement 60 ein in Längsrichtung des Obermessers 18 verlaufender Steg 57 gebildet ist, sowie mehrere quer zum Steg 57 verlaufende, mit der U-Form des Obermessers 18 übereinstimmende Stege 58 gebildet sind. Die Anzahl der Stege 58 ist einsatzbedingt von der im jeweiligen Einzelfall erforderlichen Stabilität des Obermessers 18 abhängig und sonach nicht auf die in Fig. 2 dargestellte Anzahl beschränkt.

Bei dem in Fig. 3 dargestellten Ausführungsbeispiel sind zwischen jeweils 2 Stegen 58 an beiden Seiten der Stege 57 jeweils 4 Stege 55 und 56 vorgesehen, die im Bereich des am Obermesser 18 unter Druck der Andruckfeder 49 anliegenden und oszillierenden Untermessers 19 eine Schneidfunktion und mit den gegenüber den abgewinkelten Längsseitenwänden 59 und 61 hervorstehenden Enden als Kammelement E eine Einfädelfunktion im Verlauf der Bewegung des Obermessers 18 über die Haut in der jeweiligen Richtung ausüben. Zwecks Vermeidung von Hautreizungen sind die Kanten der Stege 55 bis 58 die mit der Haut in Berührung gelangen, insbesondere die Kanten der durch die Stege 55 und 56 gebildeten Kammelemente E gerundet. Die Anzahl der Stege 55, 56 zwischen zwei Stegen 58 ist unter Berücksichtigung einer für das Obermesser 18 erforderlichen Stabilität veränderbar.

Die in den Längsseitenwänden 59 und 61 durch die jeweiligen Stege 58 begrenzten Schlitze 54 ermöglichen unter Einbeziehung eines von den Kammelementen E der Stege 55 und 56 ausgeübten Einfädelvorganges ein ungehindertes Eindringen von längeren Haaren in den Schneidbereich des Langhaarschneidsystems 23.

Um den Scherkopf nach Fig. 3 zu einer kompletten Baugruppe zusammenzuführen, wird die Andruckfeder 49 mit dem Kupplungselement 20 gekoppelt. Danach wird das Untermesser 19 mittels eines Stiftes 64 an dem Kupplungsstück 20 befestigt und in den Innenraum des U-förmigen Obermessers 18 eingefügt. Mittels der Halteelemente 62 und 63, die jeweils an ein Ende der Andruckfeder 49 zur Anlage gelangen und somit als Abstützung für diese Feder dienen, werden das Untermesser 19, die Andruckfeder 49 und das Kupplungsstück 20 mit dem Obermesser 18 zu einer Baugruppe vereinigt, wobei die Halteelemente 62, 63 durchsetzenden Stifte 65 bis 68 mit den Längsseitenwänden 59 und 61 des Obermessers 18 fest verbunden werden, z.B. mittels einer Schweißverbindung. Diese zu einem kompletten Scherkopf 48 vormontierte Baugruppe wird anschließend in das Trägerelement 24 eingesetzt und dort mittels der Befestigungselemente 21 und 22 befestigt. Zu diesem Zweck sind in den die in Längsrichtung verlaufenden Wände 33 und 34 verbindenden Querwände 25 und 26 Schlitze 70 - siehe Fig. 4 - vorgesehen, in die die federelastisch ausgebildeten Befestigungselemente 21 und 22 des Langhaarschneidsystems 23 im Verlauf der Montage des Langhaarschneidsystems 23 mit dem Trägerelement 24 einfedern. Diese Klippverbindung gewährleistet eine einfache Montage sowie auch Entnahme zu Austauschzwecken.

Die Wände 33 und 34 des Trägerelementes 24 sind bei dem Ausführungsbeispiel nach Fig. 4 jeweils als Einfädelkamm ausgebildet. Die durch die Wände 33 und 34 gebildeten Einfädelkämme sind mit einer relativ weiten Kammzähnung d.h. mit einem relativ großen Abstand der einzelnen Kammzähne zueinander versehen. Im Gegensatz hierzu weist das Obermesser 18 des Langhaarschneidsystems 23 eine enge Kammzähnung der Kammelemente E d.h. mit einem relativ kleinen Abstand der einzelnen Kammzähne zueinander auf. Die Kammelemente 35 und 36 der in den Wände 33 und 34 eingeformten Einfädelkämme sind bedingt durch die grobe Zahnung nur einigen der feingezahnten Kammelemente E des Obermessers 18 zugeordnet. Der Abstand von zwei Kammelementen 36 bzw. von zwei Kammelementen 35 ist derart bemessen, daß wenigstens ein Steg 55 oder 56 oder 58 der Kammelemente E des Obermessers 18 in diesen Abstand hineinragt.

Fig. 5 zeigt einen Querschnitt durch ein Trägerelement 24 mit einem darin angeordneten Langhaarschneidsystem 23. Bei dieser Ausführungsform ist den über die Längsseitenwände 59 und 61 des Obermessers 18 hinausragenden Kammelementen E ein Kammelement 35 bzw. 36 zugeordnet. Das Kammelement 35 ist an der Wand 33 und das Kammelement 36 an der Wand 34 derart angeformt, daß diese dem jeweiligen Kammelement E vorgelagert ist. Die Kammelemente 35 und 36 sind im Bereich ihrer zur Anlage an die Haut gelangenden Flächen abgerundet mit einem stufenlosen Übergang der Außenflächen der Kammelemente 35 und 36 des Trägeelementes 24 zu den Kammelementen E des Obermessers 18. Innerhalb des im wesentlichen U-förmig ausgebildeten Obermessers 18 mit hervorstehenden Kammelementen E ist das Untermesser 19 des Langhaarschneidsystems 23 bewegbar angeordnet.

Fig. 6 zeigt eine perspektivische Darstellung des Trägerelementes 24 und Langhaarschneidsystems 23 nach Fig. 4 und Fig. 5 mit einer Sicht auf die Wand 34 und Querwand 25. Die in der Wand 34 vorgesehene U-förmige Aussparung 30,wodurch die in den Querwänden 25, 26 eingeformten Führungsnuten 31, 32, das Kupplungsstück 20, der Steuernocken 38, ein als Schlitz ausgebildetes Steuerelement 29 sowie die Kammelemente 35 des Trägerelementes 24 sichtbar sind. Die U-förmige Aussparung 30 begünstigt eine relativ nahe Anordnung des Trägerelementes 24 mit eingebautem Langhaarschneidsystem 23 zum Obermesser 11 des vorgesehenen Kurzhaarschneidsystems K des Trockenrasierapparates TR - siehe Fig. 2 -.

Fig. 7 und Fig. 8 zeigen jeweils eine Seitenansicht des oberen Teils der Stirnseitenwand 83, die durch die Gehäuseschalen 81 und 82 gebildet ist, sowie den gegenüber der äußeren Kontur der Stirnseitenwand 83 hervorstehenden Scherkopfrahmen 10 mit darin vorgesehenen Kurzhaarschneidsystem K sowie dem Trägerelement 24 mit Kammelementen 36. In Fig. 7 nimmt das Trägerelement 24 mit dem darin vorgesehenen Langhaarschneidsystem 23 - nicht sichtbar - eine tiefer gelegene Stellung zu der höher liegenden Schneidfläche des Kurzhaarschneidsystems K ein. In dieser Stellung kann das Langhaarschneidsystem 23 sowohl eingeschaltet als auch ausgeschaltet sein. Vorzugsweise ist das Langhaarschneidsystem 23 eingeschaltet, um bei Benutzung des eingeschalteten Kurzhaarschneidsystems Kzu verhindern, das gegebenenfalls einzelne in das Langhaarschneidsystem 23 eindringende längere Haare sich dort festhaken können.

In Fig. 8 nimmt das Trägerelement 24 mit dem Langhaarschneidsystem 23 in eingeschaltetem Zustand eine obere Stellung ein, die in Höhe bzw. in etwa in Höhe des obersten Flächenpunktes des Kurzhaarschneidsystems K liegt. In dieser Stellung ist das Trägerelement 24 mit dem darin angeordneten Langhaarschneidsystem 23 floatend gelagert.

## Patentansprüche

1. Trockenrasierapparat (TR) mit einem Gehäuse (1) und einem Scherkopfrahmen (10),
1.1 in dem Scherkopfrahmen (10) ist ein einziges Kurzhaarschneidsystem (K) angeordnet.
1.2 auf einer der Außenseiten des Scherkopfrahmens (10) ist seitlich neben dem einzigen Kurzhaarschneidsystem (K) ein einziges im wesentlichen U-förmig ausgestaltetes Langhaarschneidsystem (23) angeordnet,
1.3 das Langhaarschneidsystem (23) besteht aus einem Schlitze (53, 54) und Stege (55, 56, 57, 58 (aufweisenden Obermesser (18) und einem diesem zugeordneten Untermesser (19) und ist mittels eines Trägerelementes (24) in vertikaler Richtung (A) bewegbar,
1.4 das Obermesser (18) weist Kammelemente (E) auf, die gegenüber dessen beiden Längsseitenwänden (59, 61) vorstehen,
1.5 den Kammelementen (E) des Obermessers (18) ist ein Kammelemente (35, 36) aufweisender Einfädelkamm zugeordnet,
1.6 die Kammelemente (35, 36) des Einfädelkamms sind gemeinsam mit den Kammelementen (E) des Obermessers (18) in vertikaler Richtung (A) bewegbar.

2. Trockenrasierapparat nach Anspruch 1, **dadurch gekennzeichnet, daß** die Kammelemente (35, 36) aufweisenden Einfädelkämme an einem Trägerelement (24) des U-förmigen Obermessers (18) vorgesehen sind.

3. Trockenrasierapparat nach Anspruch 1 oder 2, **dadurch gekennzeichnet, daß** das Kammelemente (E) aufweisende Langhaarschneidsystem (23) als vormontierbare Baugruppe mit dem Einfädelkämme aufweisenden Trägerelement (24) koppelbar ist.

4. Trockenrasierapparat nach einem der Ansprüche 1 bis 3, **dadurch gekennzeichnet, daß** die Einfädelkämme durch zwei in Längsrichtung parallel zueinander verlaufende Wände (33, 34) mit angeformten Kammelementen (35, 36) gebildet sind.

5. Trockenrasierapparat nach Anspruch 4, **dadurch gekennzeichnet, daß** die Wände (33, 35) an ihren in Längsrichtung liegenden Enden jeweils mittels einer Querwand (25, 26) verbunden sind.

6. Trockenrasierapparat nach einem der vorhergehenden Ansprüche, **dadurch gekennzeichnet, daß** das Kammelemente (E) aufweisende Langhaarschneidsystem (23) zwischen den parallelen Wänden (33, 35) vorgesehen ist.

7. Trockenrasierapparat nach einem der vorhergehenden Ansprüche, **dadurch gekennzeichnet, daß** an dem Trägerelement (24) und dem Scherkopfrahmen (10) zusammenwirkende Führungselemente (27, 28, 31, 32) zur Steuerung der vertikalen Bewegbarkeit des Trägerelementes (24) und des Langhaarschneidsystems (23) vorgesehen sind.

8. Trockenrasierapparat nach einem der vorhergehenden Ansprüche, **dadurch gekennzeichnet, daß** das Trägerelement (24) gegen die Federkraft von wenigstens einem Federelement (7) bewegbar ist.

9. Trockenrasierapparat nach Anspruch 8, **dadurch gekennzeichnet, daß** das Federelement (7) in einem den elektrischen Antrieb mit dem Untermesser (19) des Langhaarschneidsystem (23) koppelbaren Kupplungselement (8) vorgesehen ist.

10. Trockenrasierapparat nach Anspruch 8, **dadurch gekennzeichnet, daß** das Federelement (7) zwischen Trägerelement (24) und Scherkopfrahmen (10) vorgesehen ist.

11. Trockenrasierapparat nach einem der vorhergehenden Ansprüche, **dadurch gekennzeichnet, daß** die äußere Kontur eines jeweiligen Kammelementes (35, 36) eines Einfädelkammes in die äußere Kontur eines jeweils benachbarten Kammelementes (E) des Obermessers (18) des Langhaarschneidsystems (23) übergeht.

12. Trockenrasierapparat nach Anspruch 11, **dadurch gekennzeichnet, daß** die Kammelemente (35, 36) des Einfädelkammes unterhalb der Kammelemente (E) des Obermessers (18) des Langhaarschneidsystems (23) vorgesehen sind.

13. Trockenrasierapparat nach Anspruch 11, **dadurch gekennzeichnet, daß** die Kammelemente (35, 36) des Einfädelkammes den Kammelementen (E) des Obermessers (18) des Langhaarschneidsystems (23) vorgelagert sind.

14. Trockenrasierapparat nach einem der vorhergehenden Ansprüche, **dadurch gekennzeichnet, daß** die Kammelemente (35, 36) des Einfädelkammes im Bereich ihrer zur Anlage an die Haut gelangenden Flächen abgerundet sind.

15. Trockenrasierapparat nach einem der vorhergehenden Ansprüche, **gekennzeichnet durch** einen stufenlosen Übergang der Außenflächen der Kammelemente (35, 36) des Einfädelkammes zu den Kammelementen (E) des Obermessers (18) des Langhaarschneidsystems (23).

16. Trockenrasierapparat nach einem der vorhergehenden Ansprüche, **dadurch gekennzeichnet, daß** der Einfädelkamm mit einer weiten Kammzähnung der Kammelemente (35, 36) versehen ist.

17. Trockenrasierapparat nach einem der vorhergehenden Ansprüche, **dadurch gekennzeichnet, daß** das Obermesser (18) mit einer engen Kammzähnung der Kammelemente (E) versehen ist.

18. Trockenrasierapparat nach einem der vorhergehenden Ansprüche, **dadurch gekennzeichnet, daß** das Langhaarschneidsystem (23) in zwei entgegengesetzt zueinander vorgesehenen Stellungen einschaltbar und in einer Zwischenstellung ausschaltbar ist.

19. Trockenrasierapparat nach einem der vorhergehenden Ansprüche, **dadurch gekennzeichnet, daß** das Langhaarschneidsystem (23) in einer im wesentlichen mit der Höhe des Kurzhaarschneidsystems (K) übereinstimmenden Stellung floatend gelagert ist.

20. Trockenrasierapparat nach einem der vorhergehenden Ansprüche, **dadurch gekennzeichnet, daß** das Langhaarschneidsystem (23) in einer zum Kurzhaarschneidsystem (K) entgegengesetzten Stellung arretierbar und einschaltbar ist.

21. Trockenrasierapparat nach einem der vorhergehenden Ansprüche, **gekennzeichnet durch** ein am Gehäuse (1) vorgesehenes Trimmsystem (3).

## Claims

1. A dry shaving apparatus (TR) having a housing (1) and a shaving head frame (10), wherein
1.1 the shaving head frame (10) accommodates a single short-hair cutter unit (K);
1.2 on one of the outer sides of the shaving head frame (10), laterally adjacent to the single short-hair cutter unit (K), is a single long-hair cutter unit (23) of an essentially U-shaped configuration;
1.3 the long-hair cutter unit (23) is comprised of an outer cutter (18) having slits (53, 54) and segments (55, 56, 57, 58), and of an associated inner cutter (19), and is movable in a vertical direction (A) by means of a carrier structure (24);
1.4 the outer cutter (18) has comb elements (E) protruding beyond the outer cutter's two longitudinal side walls (59, 61);
1.5 a threader comb having comb elements (35, 36) is associated with the comb elements (E) of the outer cutter (18); and
1.6 the comb elements (35, 36) of the threader comb are movable jointly with the comb elements (E) of the outer cutter (18) in a vertical direction (A).

2. The dry shaving apparatus according to claim 1, **characterized in that** the threader combs equipped with comb elements (35, 36) are provided on a carrier structure (24) of the U-shaped outer cutter (18).

3. The dry shaving apparatus according to claim 1 or 2, **characterized in that** the long-hair cutter unit (23) with the comb elements (E) is a ready-to-install module adapted to be coupled to the carrier structure (24) provided with threader combs.

4. The dry shaving apparatus according to any one of the claims 1 to 3, **characterized in that** the threader combs are formed by two walls (33, 34) extending parallel to each other in longitudinal direction and having comb elements (35, 36) integrally formed thereon.

5. The dry shaving apparatus according to claim 4, **characterized in that** the walls (33, 35) are connected at their respective ends in longitudinal direction by means of a cross wall (25, 26).

6. The dry shaving apparatus according to any one of the preceding claims, **characterized in that** the long-hair cutter unit (23) equipped with comb elements (E) is provided between the parallel walls (33, 35).

7. The dry shaving apparatus according to any one of the preceding claims, **characterized in that** cooperating guide elements (27, 28, 31, 32) are provided on the carrier structure (24) and the shaving head frame (10) to control the vertical mobility of the carrier structure (24) and the long-hair cutter unit (23).

8. The dry shaving apparatus according to any one of the preceding claims, **characterized in that** the carrier structure (24) is movable against the spring force of at least one spring element (7).

9. The dry shaving apparatus according to claim 8, **characterized in that** the spring element (7) is disposed in a coupling element (8) adapted to couple the electric drive mechanism with the inner cutter (19) of the long-hair cutter unit (23).

10. The dry shaving apparatus according to claim 8, **characterized in that** the spring element (7) is disposed between the carrier structure (24) and the shaving head frame (10).

11. The dry shaving apparatus according to any one of the preceding claims, **characterized in that** the outer contour of each comb element (35, 36) of a threader comb blends with the outer contour of a respective neighboring comb element (E) of the outer cutter (18) of the long-hair cutter unit (23).

12. The dry shaving apparatus according to claim 11, **characterized in that** the comb elements (35, 36) of the threader comb are provided underneath the comb elements (E) of the outer cutter (18) of the long-hair cutter unit (23).

13. The dry shaving apparatus according to claim 11, **characterized in that** the comb elements (35, 36) of the threader comb are positioned in front of the comb elements (E) of the outer cutter (18) of the long-hair cutter unit (23).

14. The dry shaving apparatus according to any one of the preceding claims, **characterized in that** the comb elements (35, 36) of the threader comb are rounded off in the area of their skin-engaging surfaces.

15. The dry shaving apparatus according to any one of the preceding claims, **characterized by** a smooth transition from the outer surfaces of the comb elements (35, 36) of the threader comb to the comb elements (E) of the outer cutter (18) of the long-hair cutter unit (23).

16. The dry shaving apparatus according to any one of the preceding claims, **characterized in that** the threader comb is equipped with a coarse comb tooth setting of the comb elements (35, 36).

17. The dry shaving apparatus according to any one of the preceding claims, **characterized in that** the outer cutter (18) is equipped with a close comb tooth setting of the comb elements (E).

18. The dry shaving apparatus according to any one of the preceding claims, **characterized in that** provision is made for the long-hair cutter unit (23) to be able to be switched on in two positions provided at relative opposite ends, and to be switched off in an intermediate position.

19. The dry shaving apparatus according to any one of the preceding claims, **characterized in that** the long-hair cutter unit (23) is floatingly mounted when in a position essentially coincidental with the height of the short-hair cutter unit (K).

20. The dry shaving apparatus according to any one of the preceding claims, **characterized in that** the long-hair cutter unit (23) is adapted to be switched on and locked in a position opposite to that of the short-hair cutter unit (K).

21. The dry shaving apparatus according to any one of the preceding claims, **characterized by** the provision of a trimmer unit (3) on the housing (1).

## Revendications

1. Rasoir fonctionnant à sec (TR) comportant un boîtier (1) et un cadre (10) de la tête de coupe, dans lequel
1.1 un seul système (K) de coupe des cheveux courts est disposé dans le cadre (10) de la tête de coupe,
1.2 sur l'une des faces extérieures du cadre (10) de la tête de coupe est disposé, latéralement à côté du système unique de coupe (K) des cheveux courts, un seul système (23) de coupe des cheveux longs, agencé sensiblement en forme de U,
1.3 le système de coupe (23) des cheveux longs est constitué par un couteau supérieur (18) comportant des fentes (53,54) et des barrettes (55,56,58), et un couteau inférieur (19) associé au couteau supérieur, et est déplaçable dans une direction verticale (A) au moyen d'un élément de support (24),
1.4 le couteau supérieur (18) comporte des éléments de peigne (E), qui font saillie par rapport à ses deux parois latérales longitudinales (59,61),
1.5 un peigne d'insertion comportant des élément de peigne (35,36), est associé aux éléments de peigne (A) du couteau supérieur (18), et
1.6 les éléments de peigne (35,36) du peigne d'insertion sont déplaçables dans la direction verticale (A) conjointement avec les éléments de peigne (E) du couteau supérieur (18).

2. Rasoir fonctionnant à sec selon la revendication 1, **caractérisé en ce que** des peignes d'insertion, qui comportent les éléments de peigne (35, 36), sont prévus sur un élément de support (24) du couteau supérieur en forme de U (18).

3. Rasoir fonctionnant à sec selon la revendication 1 ou 2, **caractérisé en ce que** le système (23) de coupe des cheveux longs, qui comporte des éléments de peigne (31), peut être couplé sous la forme d'un module pouvant être préassemblé, à l'élément de support (24) comportant des peignes d'insertion.

4. Rasoir fonctionnant à sec selon l'une des revendications 1 à 3, **caractérisé en ce que** les peignes d'insertion sont formés par deux parois (33,34), qui s'étendent parallèlement entre elles dans la direction longitudinale et sur lesquelles sont formés des élements de peigne (35,36).

5. Rasoir fonctionnant à sec selon la revendication 4, **caractérisé en ce que** les parois (33,34) sont reliées, au niveau de leurs extrémités dans la direction longitudinale, respectivement au moyen d'une paroi transversale (25, 26).

6. Rasoir fonctionnant à sec selon l'une des revendications précédentes, **caractérisé en ce que** le système (23) de coupe des cheveux longs, qui comporte des éléments de peigne (E), est prévu entre des parois parallèles (33,35).

7. Rasoir fonctionnant à sec selon l'une des revendications précédentes, **caractérisé en ce que** les éléments de guidage (27,28,31,32), qui coopèrent sur l'élément de support (24) et sur le cadre (10) de la tête de coupe sont prévus pour la commande de la mobilité verticale de l'élément de support (24) et du système (23) de coupe des cheveux longs.

8. Rasoir fonctionnant à sec selon l'une des revendications précédentes, **caractérisé en ce que** l'élément de support (24) est déplaçable à l'encontre de la force d'au moins un élément de ressort (7).

9. Rasoir fonctionnant à sec selon la revendication 8, **caractérisé en ce que** l'élément de ressort (7) est prévu dans un élément d'accouplement (8) qui peut coupler le dispositif d'entraînement électrique au couteau inférieur (19) du système (23) de coupe des cheveux longs.

10. Rasoir fonctionnant à sec selon la revendication 8, **caractérisé en ce que** l'élément de ressort (7) est prévu entre l'élément de support (24) et le cadre (10) de la tête de coupe.

11. Rasoir fonctionnant à sec selon l'une, des revendications précédentes, **caractérisé en ce que** le contour extérieur de l'élément respectif (35,36) d'un peigne d'insertion se prolonge par le contour extérieur d'un élément de peigne respectivement voisin (E) du couteau supérieur (18) du système (23) de coupe des cheveux longs.

12. Rasoir fonctionnant à sec selon la revendication 11, **caractérisé en ce que** les éléments (35,36) du peigne d'insertion sont prévus au-dessous des éléments de peigne (E) du couteau supérieur (18) du système (23) de coupe des cheveux longs.

13. Rasoir fonctionnant à sec selon la revendication 11, **caractérisé en ce que** les éléments (35,36) du peigne d'insertion sont disposés en avant des éléments de peigne (E) du couteau supérieur (18) du système (23) de coupe des cheveux longs.

14. Rasoir fonctionnant à sec selon l'une des revendications précédentes, **caractérisé en ce que** les éléments (35,36) du peigne d'insertion sont arrondis dans la zone de ses surfaces qui viennent s'appliquer contre la peau.

15. Rasoir fonctionnant à sec selon l'une des revendications précédentes, **caractérisé par** une jonction progressive des surfaces extérieures des éléments (35,36) du peigne d'insertion avec les éléments de peigne (E) du couteau supérieur (18) du système (23) de coupe des cheveux longs.

16. Rasoir fonctionnant à sec selon l'une des revendications précédentes, **caractérisé en ce que** le peigne d'insertion est équipé d'une autre denture des éléments de peigne (35,36).

17. Rasoir fonctionnant à sec selon l'une des revendications précédentes, **caractérisé en ce que** le couteau (18) est équipé d'une denture étroite des éléments de peigne (E).

18. Rasoir fonctionnant à sec selon l'une des revendications précédentes, **caractérisé en ce que** le système (23) de coupe des cheveux longs peut être branché dans deux positions opposées l'une de l'autre et peut être débranché dans une position intermédiaire.

19. Rasoir fonctionnant à sec selon l'une des revendications précédentes, **caractérisé en ce que** le système (23) de coupe des cheveux longs est monté flottant dans une position qui coïncide pour l'essentiel avec la hauteur du système (K) de coupe des cheveux courts.

20. Rasoir fonctionnant à sec selon l'une des revendications précédentes, **caractérisé en ce que** le système (23) de coupe des cheveux longs peut être arrêté et branché dans une position située à l'opposé du système (K) de coupe des cheveux courts.

21. Rasoir fonctionnant à sec selon l'une des revendications précédentes, **caractérisé par** un système d'égalisation (3) prévu sur le boîtier (1).
